# EUROPÄISCHE PATENTSCHRIFT

(11) **EP 0 329 132 B1**
(45) Veröffentlichungstag und Bekanntmachung des Hinweises auf die Patenterteilung: **15.09.1993**
(21) Anmeldenummer: 89102664.3
(22) Anmeldetag: 16.02.1989
(51) Int. Cl.: B21B 1/08

(54) **Fertigwalzverfahren für Profile**
Finishing-rolling method for sections
Procédé pour le laminage final de profilés

(30) Priorität: 17.02.1988 DE 3805364
(43) Veröffentlichungstag der Anmeldung: 23.08.1989
(73) Patentinhaber: Preussag Stahl Aktiengesellschaft, 31226 Peine (DE)
(72) Erfinder: Willeke, Horst, D-3320 Salzgitter 51 (DE)
(74) Vertreter: Kaiser, Henning

(56) Entgegenhaltungen:
- DE-C- 219 152
- DE-C- 240 433
- DE-C- 307 856
- DE-C- 721 478
- FR-A- 369 516
- FR-E- 9 627
- JP-A-55 126 301
- JP-A-60 240 303
- SU-A- 599 863

## Beschreibung

Die Erfindung betrifft ein Verfahren sowie ein Walzgerüst und ein Walzwerk zum Walzen von Profilen gemäß den Oberbegriffen der Ansprüche 1, 2, 5 und 8.

Profile werden aus Knüppeln, Blöcken oder Brammen in mehreren Arbeitsstufen und Stichen umgeformt und auf ihre Endabmessung fertigkalibriert.

Seit Jahrzehnten werden auf Universalwalzstraßen die Verfahren nach Grey, Sack oder Puppe ("Die Technik des Eisenhüttenwesens", 5. Sonderausgabe, 1944, Verlag Stahleisen Düsseldorf, S. 177/178) angewendet.

Das Grey-Walzwerk mit zwei hintereinander angeordneten Walzgerüsten findet auch heute noch Anwendung in Walzstraßen für H-, I- oder Doppel-T-Profile mit Abmessungen bis zu 1000 mm, da weitere Gerüste enorme Werkzeugkosten verursachen. Die waagerechten Walzen/Rollen bearbeiten den Steg und die Flansche gleichzeitig, zwei senkrechte Walzen bearbeiten die Flansche von außen fertig.

FR-A 369516 beschreibt ein Walzgerüst, bei dem beiderseitig eines Doppel-T-Profils eine Stützrolle zwischen zwei Druckrollen angeordnet ist. Dieses Walzgerüst unterscheidet sich vom Walzgerüst der vorliegenden Erfindung durch die Anzahl und Anordnung der Stütz- und Druckrollen. Ein Drei-Rollen-Biegeverfahren, wie es in der vorliegenden Erfindung vorgeschlagen wird, läßt sich mit diesem Walzgerüst nicht realisieren.

Beim Puppe-Verfahren (DE-PS 254 977, DE-PS 307 856) werden die Flansche in etwas auswärts geklapptem Zustande ausgewalzt und zum Schluß in ihre Endstellung zurückgebogen. Von diesem Kunstgriff wird auch beim Walzen auf Kaliberwalzwerken Gebrauch gemacht, z. B. beim Herstellen von kleineren H-, I-, Doppel-T-Profilen (Trägern) oder U-, T- und L-Profilen ("Hütte, Taschenbuch für Eisenhüttenleute", 5. Auflage, 1961, S. 767, Verlag von Wilhelm Ernst & Sohn, Berlin) oder solchen Profilen, die infolge klauenartiger Ausbildung oder Unterschneidungen des Profils eine unmittelbare Herstellung überhaupt nicht gestatten (DE-PS 240433).

Das Puppe-Prinzip hat bisher keine Verbesserungen erfahren, so daß auch neuere Walzwerke mit modifizierten Technologien DE-OS 29 36 680, DE-OS 35 21 949), das für das Vermeiden eines Stegmittenversatzes bei symmetrischen Profilen durch zweiachsige Führung des Profils erforderliche Ausklappen der Flansche anwenden.
Das Ausklappen hat den weiteren Vorteil, daß die Einschnitt-Tiefe in die Formwalzen gering gehalten werden kann und diese somit häufiger nachgearbeitet und für eine größere Lebensdauer ausgelegt werden können.

Sowohl dem Grey-Prinzip als auch dem Puppe-Verfahren haften bei der Fertigung von parallelflanschigen Trägern große Nachteile an. Der Vorteil beim Grey-Prinzip, wenige Walzen verwenden zu können, wird teilweise aufgehoben durch den großen Reibverschleiß an den Formwalzen durch große Relativgeschwindigkeiten zwischen den Walzgutflanschen und den Formflächen der Walzen. Außerdem ist die Zahl der Nachschliffe durch die tief eingeschnittene Kaliberform begrenzt, da die Walzen keinen beliebig großen Durchmesser haben können.
Beim Puppe-Verfahren für Träger und bei Herstellverfahren für andere Profile ist dieser Reibverschleiß wesentlich geringer, aber es muß mindestens ein komplettes Fertiggerüst für das endgültige Anklappen (Klappkalibrieren) der äußeren Profilabschnitte installiert werden.
Bedingt durch den Reversierbetrieb der Stauchgerüste insbesondere bei großen Universalwalzwerken muß das übliche Fertiggerüst im Abstand von mehr als einer Walzgutlänge hinter dem letzten Stauchgerüst angeordnet werden, wodurch ein solches Walzwerk einen großen Platzbedarf hat.

Von daher ist es die Aufgabe der Erfindung, das Fertigwalzen, insbesondere das Klappkalibrieren von Profilen, einfacher zu gestalten, den Aufwand für Kaliberwalzen/Formrollen und den Verschleiß zu reduzieren sowie den Platzbedarf für Profilwalzwerke zu verringern.

Die Aufgabe wird erfindungsgemäß durch die in den Ansprüchen 1, 2, 5 und 8 genannten Merkmale gelöst.
Vorteilhafte Weiterbildungen der Erfindung sind in den Unteransprüchen erfaßt.

Das erfindungsgemäße Verfahren ermöglicht ein materialflußgerechtes Klappkalibrieren von Profilen nach dem letzten Stauchstich und kann on-line in eine Walzstraße integriert werden. Das Verfahren kann sowohl in Konti-Walzwerken als auch Reversier-Walzwerken zur abschließenden, nicht stauchenden Umformung von Profilen eingesetzt werden. Es treten keine Relativ-Geschwindigkeiten zwischen Werkzeug (Kaliberwalze) und Walzgut auf; dadurch wird der Werkzeugverschleiß auf ein Minimum reduziert.
Bei dieser Verfahrenstechnik werden im wesentlichen zylindrische Rollen oder Walzen verwendet, die derart gestaltet werden können, daß Profile verschiedener Breite klappkalibriert werden können. Dies führt zu einer Verringerung der vorzuhaltenden Kaliberwalzen.

Beide erfindungsgemäßen Lösungsvarianten zeichnen sich dadurch aus, daß der erste Profilabschnitt - bei H-Profilen beispielsweise der Steg - nicht durch Stauchen oder Ausknicken/Biegen verformt wird oder seine Maßhaltigkeit verliert, weil dieser Profilabschnitt keine wesentliche Umformung aufnehmen muß. Zugleich wird dadurch das bekannte "Leerziehen" oder unvollständige Anklappen der zweiten Profilabschnitte oder Flansche im Bereich des Uberganges zwischen den Profilabschnitten vermieden. Das Ausklappen nur eines Teiles des später wieder zu klappkalibrierenden Profilabschnittes unterstützt diese Verfahrensmaßnahme.

Die erfindungsgemäße Lösung, die ersten Profilabschnitte während des Klappkalibrierens zu stützen, ermöglicht die Verwendung der gebräuchlichen Universalwalzgerüste ohne Anschaffung neuer Walzensätze. Die beispielsweise in der Produktion von H-Profilen bisher eingesetzten Ober- und Unterrollen werden lediglich gegen schmalere, die Flansche nicht berührende Ober- und Unterwalzen der nächst kleineren Profilhöhe ausgetauscht.
Dieses ist eine verblüffend einfache Lösung für das bisher verschleißbehaftete Klappkalibrieren großer Profile.

Benachbarte zweite Profilabschnitte, die in eine Walzebene zu klappen sind, können mit einer Druckrolle umgeformt werden.

Symmetrisch anzuklappende Profilabschnitte sollten gleichzeitig kalibriert werden; dadurch stellt sich beim Fertigwalzen von H-, I-, U- und Doppel-T-Profilen mit gleicher Flanschgeometrie auch ein Kräftegleichgewicht zwischen den beiderseits des Profiles angeordneten Drei-Rollen-Biege-Systemen ein.

Im Prinzip wird für das Klappkalibrieren mit dem Drei-Rollen-Biege-Verfahren je zu kalibrierendem Profilabschnitt mindestens eine in Richtung auf die Walzebene anstellbare Druckrolle mit je einer davor und dahinter liegenden Gegenrolle benötigt. Die Stützrollen können sehr klein gestaltet werden, da sie lediglich die Reaktionskräfte aufnehmen müssen. Die Achsen der Stützrollen können dem zu walzenden Profil entsprechend starr ausgerichtet sein, während die Druckrolle in Abhängigkeit von Walzgutmaterial, Profildicke und Klappwinkel anstellbar ausgebildet ist.

Im Gegensatz zu Warmwalzverfahren mit engen Kalibern kann somit auch eine elastische Rückfederung während des Anklappens ausgeglichen werden.

Die grundsätzliche Aussage gilt für beide erfindungsgemäßen Ausführungen der Walzgerüste für Drei-Rollen-Biege-Gerüste ebenso wie für Gerüste mit stützenden Ober- und Unterrollen für die ersten Profilabschnitte.

Verfahrensbedingt ist die Druckrolle an der Profilseite anzuordnen, zu der die zu kalibrierenden Profilabschnitte ausgeklappt sind. Bei den meist symmetrischen Profilen empfiehlt es sich daher, benachbarte Profilabschnitte mit einer Druckrolle anzuklappen.

Während die Stützrollen in Drei-Rollen-Biege-Gerüsten die Reaktionskräfte quasi direkt aufnehmen, muß bei Walzgerüsten mit Ober- und Unterrollen der Steg die Druckrollenkräfte auffangen. Durch Abstützen des ersten Profilabschnittes/Steges in seinem geringsten Querschnitt, also direkt hinter dem walztechnisch notwendigen Übergangsradius vom ersten zum zweiten Profilabschnitt/Flansch, wird ein Überschreiten der Knickspannung vermieden.

Weil die beim erfindungsgemäßen Verfahren auftretenden Vorschubwiderstände mangels Reibung an den Rollenflanken relativ gering sind, kann auch der Vorschubantrieb für das Profil klein dimensioniert werden.
Erfindungsgemäß kann ein solcher Antrieb an die Druckrolle gekoppelt werden.
Sollte jedoch der Platz dort fehlen, beispielsweise durch die Rollenanstelleinrichtung belegt sein, kann auch eine oder mehrere der Stützrollen mit einem Zug- oder Schubantrieb versehen sein.

Bei erfindungsgemäßen Walzwerken kann das Drei-Rollen-Biege-Walzgerüst unmittelbar hinter den letzten Stauchrollen angeordnet werden. Bei Reversierwalzwerken wird das Drei-Rollen-Biege-Walzgerüst nach dem vorletzten Stauchstich aus einer Ruheposition in die Walzebene eingeschwenkt.

Bedingt durch die nicht genau definierbare Voreilung und Nacheilung des Materials während eines Stauchstiches und der damit schwierigen Geschwindigkeitssteuerung des folgenden Gerüstes, wurden bisher die Fertigwalzgerüste für das Anklappen der Profile um eine Walzgutlänge hinter dem letzten Stauchgerüst angeordnet. Das neue Verfahren gestattet eine antriebslose Klappkalibrierung, indem der zwangsweise Vorschub des Profiles durch das letzte Stauchgerüst ausgenutzt wird.
Lediglich das Profilende muß nach Verlassen des Stauchgerüstes durch einen zuschaltbaren Antrieb am Drei-Rollen-Biege-Walzgerüst oder durch einen separaten Treiber weitergefördert werden. Diese Anordnung ermöglicht es, Walzwerke um eine Walzgutlänge kürzer zu gestalten.

Anhand schematischer Zeichnungen soll die Erfindung näher erkäutert werden.

Es zeigen:
- Fig. 1: ein Ende eines Doppel-T-Profiles mit ausgeklappten Flanschen,
- Fig. 2: ein erfindungsgemäßes Drei-Rollen-Biege-Walzgerüst zur Durchführung des erfindungsgemäßen Verfahrens an Flanschen eines Doppel-T-Trägers gemäß Fig. 1,
- Fig. 3: ein T-Profil mit ausgeklappten Flanschen,
- Fig. 4: ein erfindungsgemäßes Walzgerüst mit Druckrollen und stützenden Ober- und Unterrollen.

Ein Doppel-T-Profil 1 von 500 mm Höhe mit 15 mm dickem Steg 3 und 28 mm dicken Flanschen 2 wurde im Reversierbetrieb im letzten Stauchgerüst eines nicht dargestellten Walzwerkes auf eine nominelle Flanschbreite von 300 mm ausgewalzt (Fig. 1). Zur Vermeidung eines Stegmittenversatzes waren während des Reversierbetriebes die Flanschabschnitte 2 b ausgeklappt, so daß die komplementär zu den Flanschabschnitten 2 a, 2 b konvex ausgebildeten Seitenwalzen des Stauchgerüstes das Profil 1 während des Walzprozesses mittig führen konnten.
Mit der in Fig. 1 dargestellten Kontur wurde das Profil 1 dem Drei-Rollen-Biege-Walzgerüst zugeführt (Fig. 2).

In der Achsrichtung X - Y quer zur Walzrichtung Z ist an beiden äußeren Seiten des Profiles 1 je eine im wesentlichen zylindrische Druckrolle 4, 5 mit zur Walzrichtung Z und zur Achsrichtung X - Y senkrechten Achsen 11, 10 angeordnet. Beide Druckrollen 4, 5 sind mit nicht dargestellten handelsüblichen Elektro-Antrieben versehen, die die Druckrollen 4, 5 gemäß an Achse 10 dargestellter Drehrichtung antreiben und die Zustellung der Druckrollen 4, 5 in Richtung X bzw. Y bewirken.
Je zwei zylindrische Gegenrollen 6, 16 bzw. 7,17 mit starren fluchtenden Achsen 12 bzw. 13, in Walzrichtung Z vor und hinter der Druckrolle 4 angeordnet, formen die Innenseite der von der Druckrolle 4 angeklappten Flanschabschnitte 2 b.

Auf der gegenüberliegenden Profilseite ist ein symmetrisch ausgebildetes Drei-Rollen-Biege-Walzgerüst mit der Druckrolle 5 und den Gegenrollen 8,18 bzw. 9,19 auf den starren Achsen 14 bzw. 15 angeordnet. Die perspektivische Darstellung zeigt deutlich den Klappkalibriervorgang des Flanschabschnittes 2 b in der Biegelinie B zwischen den drei Rollen 5,8,9.
Das fertiggewalzte Doppel-T-Profil 1 hat gerade, parallele Flanschen 2.

Fig. 3 zeigt ein T-Profil mit Steg 21, dessen Flanschabschnitte 20 symmetrisch zum Steg 21 ausgeklappt sind, damit beim Walzen der Steg 21 mittig geformt wird.
Die Flanschabschnitte 20 können mit einem Drei-Rollen-Biege-Walzgerüst, ähnlich dem in Fig. 2, klappkalibriert werden.

In allen Fällen ist ein unvollständiges Anklappen oder Leerziehen des Überganges Steg/Flansch ausgeschlossen, da die Abschnitte 2 a bzw. 22 der Profile nicht ausgeklappt waren.

Das Verfahren ist nicht auf symmetrische Profile beschränkt; in gleichsinniger Weise können auch gleich- oder ungleichschenklige Winkelprofile oder U-Profile und ähnliches Walzgut fertig bearbeitet werden.
Die Art der Walzgerüste ist nicht auf ein Drei-Rollen-Biege-Walzgerüst begrenzt; erforderlichenfalls kann ein Doppel-System mit zwei Biegelinien durch zwei Druckrollen sowie drei Gegenrollen realisiert werden. Das Prinzip des Drei-Rollen-Biege-Verfahrens wird damit beibehalten.

Eine andere Lösungsform für das gleiche Problem zeigt Fig. 4. Ein Breitflanschträger von 900 mm Höhe mit parallelen Flanschflächen, Flanschbreite 300 mm, Stegdicke 20 mm und Flanschdicke 35 mm wurde mit ausgeklappten Flanschen 27 a, b auf die genannten Nominalabmessungen warm ausgewalzt. Im Fertigwalzgerüst mit dem Druckrollen 25, 26, der Oberrolle 23 und der Unterrolle 24 werden die Profilabschnitte 27 a, 27 b durch Zustellen der angetriebenen Druckrolle 25 (Darstellung links) angeklappt.

Das fertige Profil mit geradem Flansch 30 ist in der rechten Hälfte der Fig. 4 unmaßstäblich abgebildet.
Damit durch die Druckrollenkräte der Steg 29 nicht ausknickt, wird er, den 30 mm großen Steg/Flansch-Radius 28 freilassend, durch die Oberrolle 23 und die Unterrolle 24 gestützt. Mangels Berührung der inneren Flanschflächen kann kein Reibverschleiß an den Stützrollen 23, 24 auftreten. Die Erfindung umfaßt auch sehr schmale Stützrollen 23, 24 variablen Durchmesser, die den ersten Profilabschnitt bzw. Steg 29 nur in geringer Breite seitwärts des Radius 28 stützen und in ihrem Mittelbereich den Steg 29 nicht berühren.

## Patentansprüche

1. Verfahren zum Fertigwalzen von Profilen mit etwa rechtwinklig zu einem ersten Profilabschnitt angeordneten zweiten Profilabschnitten durch Vorwalzen auf die Fertigmaße der einzelnen Profilabschnitte und anschließendes Klappkalibrieren der zweiten Profilabschnitte, dadurch gekennzeichnet, daß während des Vorwalzens nur Teile (2b, 20, 27) der zweiten Profilabschnitte (2, 20, 22 27) ausgeklappt werden und daß die zweiten Profilabschnitte (2, 20) durch Biege-Richten im Drei-Rollen-Biege-Verfahren klappkalibriert werden.

2. Verfahren zum Fertigwalzen von Profilen mit etwa rechtwinklig zu einem ersten Profilabschnitt angeordneten zweiten Profilabschnitten durch Vorwalzen auf die Fertigmaße der einzelnen Profilabschnitte und anschließendes Klappkalibrieren der zweiten Profilabschnitte, dadurch gekennzeichnet, daß während des Klappkalibrierens eines Teiles (2b, 20, 27) oder des ganzen zweiten Profilabschnittes (2, 20, 22, 27) der erste Profilabschnitt (3, 21, 29) in einem Abstand von 0,1 - 4mal, vorzugsweise 0,5 - 2mal, der Dicke des ersten Profilabschnittes (3, 21, 29) von dem zweiten Profilabschnitt (2, 20, 22, 27, 30) gegen Stauchen und Ausknicken gestützt wird.

3. Verfahren zum Fertigwalzen von Profilen nach Anspruch 1 oder 2, dadurch gekennzeichnet, daß gleichzeitig zwei zweite Profilabschnitte (2b, 20, 27) gegensinnig in eine Ebene klappkalibriert werden.

4. Verfahren zum Fertigwalzen von Profilen nach Anspruch 1 oder 2, dadurch gekennzeichnet, daß symmetrisch an H-, I-, U-, Doppel-T-Profilen (1) angeordnete zweite Profilabschnitte (2 b,20, 27) symmetrisch gleichzeitig klappkalibriert werden.

5. Walzgerüst zur Durchführung des Verfahrens nach mindestens einem der Ansprüche 1 bis 4 mit parallel zueinander angeordneten Achsen von Klappkalibrierrollen und mit diesen gleichzeitig im Eingriff befindlichen Stützrollen für den ersten Profilabschnitt, dadurch gekennzeichnet, daß die Stützrollen (23, 24) schmaler als die ersten Profilabschnitte (21, 29) ausgebildet sind.

6. Walzgerüst nach Anspruch 5, dadurch gekennzeichnet, daß die Druckrolle (4, 5, 25, 26) für je zwei benachbarte gegensinnig zu klappkalibrierende Profilabschnitte (2, 20, 27, 30) ausgebildet ist.

7. Walzgerüst nach mindestens einem der Ansprüche 5 oder 6, dadurch gekennzeichnet, daß mindestens eine der Rollen, vorzugsweise die Druckrolle (4, 5, 25, 26), einen Antrieb aufweist.

8. Walzwerk zur Durchführung des Verfahrens nach mindestens einem der Ansprüche 1 bis 4 mit einer Vorblockstraße und mindestens einem Universalgerüst für das Walzen der Profilabschnitte auf Fertigmaß, dadurch gekennzeichnet, daß unmittelbar hinter den letzten Stauchrollen ein Drei-Rollen-Biege-Walzgerüst (8, 9, 5; 18, 19, 5; 6, 7, 4; 16, 17, 4) angeordnet ist.

9. Walzwerk nach Anspruch 8, dadurch gekennzeichnet, daß das Drei-Rollen-Biege-Walzgerüst direkt an einen Ständer des letzten Gerüstes angeflanscht ist.

10. Walzwerk nach den Ansprüchen 8 oder 9, dadurch gekennzeichnet, daß das Drei-Rollen-Biege-Walzgerüst aus einer Ruhestellung in eine Arbeitsposition verfahrbar ist.

## Claims

1. Method for the final rolling of profiles having second profiled sections disposed substantially at right angles to a first profiled section, by pre-rolling the individual profiled sections to their final dimensions and thereafter pivotally calibrating the second profiled sections, characterised in that, during the pre- rolling process, only portions (2b, 20, 27) of the second profiled sections (2, 20, 22, 27) are outwardly bent, and in that the second profiled sections (2, 20) are pivotally calibrated by bending alignment in the three-roller bending operation.

2. Method for the final rolling of profiles having second profiled sections disposed substantially at right angles to a first profiled section, by pre-rolling the individual profiled sections to their final dimensions and thereafter pivotally calibrating the second profiled sections, characterised in that, during the pivotal calibration of a portion (2b, 20, 27) or of the entire second profiled section (2, 20, 22, 27), the first profiled section (3, 21, 29) is supported, at a spacing from the second profiled section (2, 20, 22, 27, 30) equivalent to between 0.1 and 4 times, preferably between 0.5 and 2 times, the thickness of the first profiled section (3, 21, 29), to prevent compression and buckling.

3. Method for the final rolling of profiles according to claim 1 or 2, characterised in that two second profiled sections (2b, 20, 27) are simultaneously pivotally calibrated into one plane in opposite directions.

4. Method for the final rolling of profiles according to claim 1 or 2, characterised in that second profiled sections (2b, 20, 27), which are symmetrically disposed on H-, I-, U-, double-T-shaped profiles (1), are simultaneously pivotally calibrated symmetrically.

5. Roll stand for accomplishing the method according to at least one of claims 1 to 4, comprising axles of pivotal calibrating rollers, which are disposed parallel to one another, and support rollers, which are simultaneously in engagement therewith, for supporting the first profiled section, characterised in that the support rollers (23, 24) are narrower than the first profiled sections (21, 29).

6. Roll stand according to claim 5, characterised in that the pressure roller (4, 5, 25, 26) is provided for every two adjacent profiled sections (2, 20, 27, 30), which are to be pivotally calibrated in opposite directions.

7. Roll stand according to at least one of claims 5 or 6, characterised in that at least one of the rollers, preferably the pressure roller (4, 5, 25, 26), has a drive.

8. Rolling mill for accomplishing the method according to at least one of claims 1 to 4, comprising a preliminary blooming-mill train and at least one universal frame for rolling the profiled sections to their final dimensions, characterised in that a three-roller bending roll stand (8, 9, 5; 18, 19, 5; 6, 7, 4; 16, 17, 4) is disposed immediately downstream of the last pressure rollers.

9. Rolling mill according to claim 8, characterised in that the three-roller bending roll stand is directly flange-connected to a support structure of the last stand.

10. Rolling mill according to claim 8 or 9, characterised in that the three-roller bending roll stand is displaceable from a position of rest into an operating position.

## Revendications

1. Procédé pour le laminage final de profilés présentant des seconds tronçons disposés approximativement à angle droit par rapport à un premier tronçon, grâce à un dégrossissage aux cotes finales des différents tronçons de profilés puis à un calibrage par repliage des seconds tronçons, caractérisé en ce que, pendant le dégrossissage, des parties seulement (2b, 20, 27) des seconds tronçons (2, 20, 22, 27) sont pliées vers l'extérieur, et en ce que les seconds tronçons de profilés (2, 20) sont soumis à un calibrage par repliage grâce à un redressage selon le procédé de cintrage à trois rouleaux.

2. Procédé pour le laminage final de profilés présentant des seconds tronçons disposés approximativement à angle droit par rapport à un premier tronçon, grâce à un dégrossissage aux cotes finales des différents tronçons de profilés puis à un calibrage par repliage des seconds tronçons, caractérisé en ce que, pendant le calibrage par repliage d'une partie (2b, 20, 27) ou de l'ensemble du second tronçon de profilé (2, 20, 22, 27), le premier tronçon (3, 21, 29) est supporté à l'encontre d'un refoulement et d'un flambage à une distance du second tronçon (2, 20, 22, 27, 30) égale à 0,1 à 4 fois, de préférence à 0,5 à 2 fois l'épaisseur du premier tronçon (3, 21, 29).

3. Procédé pour le laminage final de profilés selon la revendication 1 ou 2, caractérisé en ce que deux seconds tronçons de profilé (2b, 20, 27) sont soumis en même temps, dans des sens opposés, à un calibrage par pliage dans un plan.

4. Procédé pour le laminage final de profilés selon la revendication 1 ou 2, caractérisé en ce que des seconds tronçons de profilé (2b, 20, 27) disposés symétriquement au niveau de profilés en H, en I, en U, en double T (1) sont soumis en même temps à un calibrage par repliage symétrique.

5. Cage de laminoir pour l'exécution du procédé selon l'une au moins des revendications 1 à 4, comportant des axes parallèles de rouleaux de calibrage par repliage, et des rouleaux d'appui pour le premier tronçon de profilé qui se trouvent en même temps en prise avec lesdits rouleaux de calibrage, caractérisée en ce que les rouleaux d'appui (23, 24) sont plus étroits que les premiers tronçons de profilé (21, 29).

6. Cage de laminoir selon la revendication 5, caractérisée en ce que le rouleau de pression (4, 5, 25, 26) est conçu à chaque fois pour deux tronçons de profilé voisins (2, 20, 27, 30) à calibrer par repliage en sens inverse.

7. Cage de laminoir selon l'une au moins des revendications 5 ou 6, caractérisée en ce que l'un au moins des rouleaux, de préférence le rouleau de pression (4, 5, 25, 26), comporte un entraînement.

8. Laminoir pour l'exécution du procédé selon l'une au moins des revendications 1 à 4, comportant un train de dégrossissage et au moins une cage universelle pour le laminage des tronçons de profilés à la cote finale, caractérisé en ce qu'il est prévu, juste après les derniers rouleaux de refoulement, une cage de cintrage à trois rouleaux (8, 9, 5 ; 18, 19, 5 ; 6, 7, 4 ; 16, 17, 4).

9. Laminoir selon la revendication 8, caractérisé en ce que la cage de cintrage à trois rouleaux est bridée directement à un montant de la dernière cage.

10. Laminoir selon les revendications 8 ou 9, caractérisé en ce que la cage de cintrage à trois rouleaux est apte à être déplacée d'une position de repos vers une position de travail.
